# EUROPÄISCHE PATENTSCHRIFT

(11) **EP 3 021 712 B1**
(45) Veröffentlichungstag und Bekanntmachung des Hinweises auf die Patenterteilung: **20.09.2017**
(21) Anmeldenummer: 13759121.0
(22) Anmeldetag: 19.07.2013
(51) Int. Cl.: A47B 13/08, A47B 41/02

(54) **NEIGUNGSVERSTELLBARE ABLAGE-VORRICHTUNG**
TILT-ADJUSTABLE TABLE TOP DEVICE
SYSTÈME DE TABLETTE À INCLINAISON RÉGLABLE

(43) Veröffentlichungstag der Anmeldung: 25.05.2016
(73) Patentinhaber: Faulwetter, Patrick, Marina del Rey, CA 90292 (US)
(72) Erfinder: Faulwetter, Patrick, Marina del Rey, CA 90292 (US)
(74) Vertreter: Kiessling, Christian
(86) Internationale Anmeldenummer: PCT/DE2013/100269
(87) Internationale Veröffentlichungsnummer: WO 2015/007257

(56) Entgegenhaltungen:
- DE-C- 888 757
- DE-U1-202006 019 864
- US-A- 602 736
- US-A- 1 836 053
- US-A- 4 976 204

## Beschreibung

Die Erfindung betrifft eine in eine Tischplatte integrierte neigungsverstellbare Ablage-Vorrichtung mit einem mit einer Ablageoberfläche versehenen Ablagepaneel, das über ein Schwenkscharnier mit der Tischplatte verbunden ist, wobei an der Unterfläche des Ablagepaneels zumindest indirekt eine oder mehr verschwenkbare Zahnstangen angeordnet sind, die durch jeweils eine in einer bezüglich der Tischplatte feststehend angeordneten Arretierplatte ausgebildeten Aussparung geführt sind, und deren Zähne in lösbaren Eingriff mit einer Kante der Aussparung bringbar sind.

Vorrichtungen der eingangs genannten Art werden im Stand der Technik verwendet, um Gegenstände in geneigter Stellung anzulehnen, insbesondere Papierstücke wie Noten, Bücher und Briefe. Die bekannten Vorrichtungen weisen jedoch den Nachteil auf, dass eine robuste Lagerung einer der Zähne einer Zahnstange an der Kante der Aussparung nicht sichergestellt ist, wenn ungewollt Stöße auf die Tischplatte einwirken.

Aufgabe der Erfindung ist es deshalb, eine Ablage-Vorrichtung zu schaffen, bei der eine robuste Lagerung einer der Zähne einer Zahnstange an der Kante der Aussparung auch bei ungewollter Stoßeinwirkung auf die Tischplatte sichergestellt ist.

Für eine Vorrichtung der eingangs genannten Art wird diese Aufgabe durch Anspruch 1 gelöst. Bevorzugte Ausführungsformen der Erfindung sind Gegenstand der Unteransprüche.

Bei der erfindungsgemäßen Vorrichtung wird durch die Merkmalskombination, dass in der Nachbarschaft einer Aussparung der Arretierplatte eine Sicherungseinrichtung vorgesehen ist, um einen vor Stoßeinwirkungen auf die Tischplatte geschützten gesicherten Sitz eines der Zähne einer Zahnstange an der Kante der Aussparung sicherzustellen, erreicht, dass eine Vorrichtung geschaffen ist, bei der ein ungewolltes Abgleiten eines mit der Kante der Aussparung im Eingriff befindlichen Zahns bei einem ungewollten Stoß gegen die Tischplatte sicher verhindert ist.

Eine lösbare Fixierung des Ablagepaneels von Hand ist bei der erfindungsgemäßen Vorrichtung durch natürliches Schwenken durch Gravitationseinwirkung der einen oder mehr Zahnstangen ermöglicht, wodurch diese in lösbaren Eingriff mit der Kante der Aussparung bringbar ist. Ein Schwenken der einen oder mehr Zahnstangen erfolgt dabei insbesondere indirekt durch Ergreifen einer schwenkbar gelagerten Kippplatte. Bei einer Ausführung der erfindungsgemäßen Vorrichtung mit zwei Kippplatten ist dabei sichergestellt, dass beide Hände einer das Ablagepaneel absenkenden Person jeweils eine Kippplatte ergreifen und sich dadurch stets in einer wohldefinierten Position befinden, in der ein Schutz der Hände vor Verletzung in jedem Fall sichergestellt ist.

Gemäß einer ersten bevorzugten Ausführungsform der erfindungsgemäßen Vorrichtung ist vorgesehen, dass die Arretierplatte im Bereich der Unterfläche der Tischplatte angeordnet ist. Die Arretierplatte ist dabei vorzugsweise im Wesentlichen parallel zur Tischplatte angeordnet.

Gemäß einer anderen bevorzugten Ausführungsform der erfindungsgemäßen Vorrichtung ist vorgesehen, dass die eine oder mehr Zahnstangen jeweils an einer Unterfläche einer Kippplatte befestigt sind, die jeweils im Bereich der Unterfläche des Ablagepaneels über ein Kippscharnier schwenkbar mit dem Anlagepaneel verbunden sind. Eine Kippplatte ist dabei vorzugsweise in eine entsprechend dimensionierte Aussparung in dem Ablagepaneel so einbringbar, dass die Unterfläche der Kippplatte mit der Unterfläche des Ablagepaneels im Wesentlichen fluchtend ausgerichtet ist. Das Vorsehen einer Kippplatte hat dabei den weiteren Vorteil, dass bei einem versehentlichen Loslassen von Ablagepaneel und Kippplatte eine Zahnstange durch Gravitationswirkung auf die Kippplatte immer so bewegt wird, dass ein automatisches Einrasten eines Zahns der Zahnstange mit der Aussparung der Arretierplatte gegeben ist. Auf diese Weise ist ein Vorsehen von Federn vollständig entbehrlich.

Des Weiteren ist bei der erfindungsgemäßen Vorrichtung vorzugsweise vorgesehen, dass eine Kippplatte im Bereich einer dem Schwenkscharnier gegenüberstehenden Kante ausgebildeten Aussparung des Ablagepaneels angeordnet ist und durch die Aussparung von Hand ergreifbar ist.

Eine Aussparung der Arretierplatte ist vorzugsweise als rechteckiges Langloch ausgebildet.

Gemäß einer weiteren bevorzugten Ausführungsform der erfindungsgemäßen Vorrichtung ist vorgesehen, dass die Neigung des Ablagepaneels bezüglich der Tischplatte in einer Mehrzahl von durch den Abstand der Zähne der Zahnstange vorgegebenen Rasterstufen von einem Winkel 0° bis zu einem kleiner als 90° bemessenen Maximalwinkel einstellbar ist. Die Ablageoberfläche ist dabei insbesondere im Neigungswinkel 0° fluchtend mit der Oberfläche der Tischplatte angeordnet.

Gemäß einer weiteren bevorzugten Ausführungsformen der erfindungsgemäßen Vorrichtung ist vorgesehen, dass das Ablagepaneel im Wesentlichen rechteckig ausgebildet ist und in einem Neigungswinkel von 0° bündig in eine entsprechende Aussparung der Tischplatte einfügbar ist, und dass das Schwenkscharnier im Bereich der Oberfläche der Tischplatte angeordnet ist.

Im unteren Bereich einer Zahnstange kann eine Arretierungseinrichtung vorgesehen sein, mittels derer ein Herausziehen der Zahnstange aus der Aussparung der Arretierplatte verhindert ist. Erfindungsgemäß ist vorgesehen, dass die Sicherungseinrichtung von einem U-Schenkel gebildet ist, dessen Schenkelstücke in der Arretierplatte gelagert sind und dessen Basis eine Barriere gegenüber einer Zahnstange bildet, um ein ungewolltes Abgleiten eines mit der Kante der Aussparung (151) im Eingriff befindlichen Zahns bei einem ungewollten Stoß gegen die Tischplatte zu verhindern.

Vorzugsweise ist dabei in der Arretierplatte zusätzlich zur Aussparung eine Bohrung ausgebildet, wobei zwischen der Aussparung und der Bohrung ein fester Steg vorgesehen ist, wobei die Schenkelstücke des U-Schenkels in jeweiligen von der Aussparung in Richtung der Bohrung verlaufenden Durchbohrungen des Steges verschiebbar gelagert sind, und wobei jeweils zwischen einem im Bereich eines Endes eines Schenkelstückes fest angeordneten Teller und dem Steg eine Stützfeder vorgesehen ist, um die Basis des U-Schenkels in Richtung der Zahnstange vorzuspannen, um ein ungewolltes Abgleiten eines mit der Kante der Aussparung im Eingriff befindlichen Zahns bei einem ungewollten Stoß gegen die Tischplatte zu verhindern.

Ein U-Schenkel ist des Weiteren vorzugsweise aus einem Metall hergestellt, und die Federn sind vorzugsweise als Spiralfedern ausgebildet.

Im Bereich des Steges ist ein Schenkelstück vorzugsweise mit einer entlang dem Schenkelstück verschiebbar gelagerten Scheibe versehen, wobei eine Feder zwischen einem jeweiligen Teller und einer jeweiligen Scheibe abgestützt ist.

Die erfindungsgemäße Vorrichtung wird im Folgenden anhand einer bevorzugten Ausführungsform erläutert, die in den Figuren der Zeichnung dargestellt ist. Darin zeigen:
- Fig. 1: eine bevorzugte Ausführungsform der erfindungsgemäßen Vorrichtung in einer Ansicht von schräg oben in abgeklapptem Zustand;
- Fig. 2: die in Fig. 1 dargestellte bevorzugte Ausführungsform der erfindungsgemäßen Vorrichtung in einer Ansicht von schräg oben in aufgeklapptem Zustand;
- Fig. 3: die in Fig. 1 dargestellte bevorzugte Ausführungsform der erfindungsgemäßen Vorrichtung in einer Ansicht von schräg unten in aufgeklapptem Zustand;
- Fig. 4: die in Fig. 1 dargestellte bevorzugte Ausführungsform der erfindungsgemäßen Vorrichtung in einer Ansicht von schräg unten in aufgeklapptem Zustand;
- Fig. 5: die in Fig. 1 dargestellte bevorzugte Ausführungsform der erfindungsgemäßen Vorrichtung in einer Ansicht von vorne in aufgeklapptem Zustand.
- Fig. 6: eine Detailansicht der in Fig. 1 dargestellten bevorzugten Ausführungsform der erfindungsgemäßen Vorrichtung in einer Ansicht von unten;
- Fig. 7: eine weitere Detailansicht der in Fig. 1 dargestellten bevorzugten Ausführungsform der erfindungsgemäßen Vorrichtung in einer Ansicht von unten;
- Fig. 8: eine andere Detailansicht der in Fig. 1 dargestellten bevorzugten Ausführungsform der erfindungsgemäßen Vorrichtung in einer Ansicht von unten.

Die in den Figuren 1 bis 8 dargestellte erfindungsgemäße neigungsverstellbare Ablage-Vorrichtung 100 ist in eine Tischplatte 110 integriert und enthält ein mit einer Ablageoberfläche 120 versehenes Ablagepaneel 130, das über ein Schwenkscharnier 131 mit der Tischplatte 110 verbunden ist. Erfindungswesentlich sind an der Unterfläche 132 des Ablagepaneels 130 zumindest indirekt eine oder mehr verschwenkbare Zahnstangen 140 angeordnet, die durch jeweils eine in einer bezüglich der Tischplatte 110 feststehend angeordneten Arretierplatte 150 ausgebildeten Aussparung 151 geführt ist, und deren Zähne 141 in lösbaren Eingriff mit einer Kante der Aussparung 151 bringbar sind.

In der Nachbarschaft einer Aussparung 151 der Arretierplatte 150 ist eine als U-Schenkel 170 ausgebildete Sicherungseinrichtung vorgesehen ist, um einen vor Stoßeinwirkungen auf die Tischplatte 110 geschützten gesicherten Sitz eines der Zähne 141 einer Zahnstange 140 an der Kante der Aussparung 151 sicherzustellen.

Die Arretierplatte 150 ist im Bereich der Unterfläche 111 der Tischplatte 110 angeordnet und im Wesentlichen parallel zur Tischplatte 110 angeordnet. Zwei Zahnstangen 140 sind jeweils an einer Unterfläche 161 einer Kippplatte 160 befestigt, die jeweils im Bereich der Unterfläche 132 des Ablagepaneels 130 über ein Kippscharnier 162 schwenkbar mit dem Ablagepaneel 130 verbunden sind. Eine jede Kippplatte 160 ist dabei in eine entsprechend dimensionierte Aussparung 133 in dem Ablagepaneel 130 so einbringbar, dass die Unterfläche 161 der Kippplatte 160 mit der Unterfläche 132 des Ablagepaneels 130 im Wesentlichen fluchtend ausgerichtet ist.

Bei der dargestellten Ausführungsform ist eine Kippplatte 160 im Bereich einer dem Schwenkscharnier 162 gegenüberstehenden Kante ausgebildeten Aussparung 134 des Ablagepaneels 130 angeordnet und durch die Aussparung 134 von Hand ergreifbar.

Eine Aussparung 151 der Arretierplatte 150 ist jeweils als rechteckiges Langloch ausgebildet.

Die Neigung des Ablagepaneels 130 ist bezüglich der Tischplatte 110 in einer Mehrzahl von durch den Abstand der Zähne 141 der Zahnstange 140 vorgegebenen Rasterstufen von einem Winkel 0° bis zu einem kleiner als 90° bemessenen Maximalwinkel einstellbar, wobei die Ablageoberfläche 120 im Neigungswinkel 0° fluchtend mit der Oberfläche der Tischplatte 110 angeordnet ist.

Das Ablagepaneel 130 ist im Wesentlichen rechteckig ausgebildet und in einem Neigungswinkel von 0° bündig in eine entsprechende Aussparung der Tischplatte 110 einfügbar ist.

Das Schwenkscharnier 131 ist im Bereich der Oberfläche der Tischplatte 110 angeordnet.

Im unteren Bereich einer Zahnstange ist eine Arretierungseinrichtung vorgesehen, mittels derer ein Herausziehen der Zahnstange aus der Aussparung der Arretierplatte verhindert ist. Erfindungsgemäß ist die Sicherungseinrichtung von einem U-Schenkel 170 gebildet, dessen Schenkelstücke 171, 172 in der Arretierplatte 150 gelagert sind und dessen Basis 173 eine elastische Barriere gegenüber einer Zahnstange 140 bildet, um ein ungewolltes Abgleiten eines mit der Kante der Aussparung 151 im Eingriff befindlichen Zahns 141 bei einem ungewollten Stoß gegen die Tischplatte 110 zu verhindern.

In der Arretierplatte (150) ist zusätzlich zur Aussparung (151) eine Bohrung (152) ausgebildet, wobei zwischen der Aussparung (151) und der Bohrung (152) ein fester Steg (153) vorgesehen ist, und wobei die Schenkelstücke (171, 172) des U-Schenkels (170) in jeweiligen von der Aussparung (151) in Richtung der Bohrung (152) verlaufenden Durchbohrungen (154, 155) des Steges (153) verschiebbar gelagert sind.

Jeweils zwischen einem im Bereich eines Endes (174, 175) eines Schenkelstückes (171, 172) fest angeordneten Teller (190, 191) und dem Steg (153) ist eine Stützfeder vorgesehen, um die Basis (173) des U-Schenkels (170) in Richtung der Zahnstange vorzuspannen, um ein ungewolltes Abgleiten eines mit der Kante der Aussparung (151) im Eingriff befindlichen Zahns (141) bei einem ungewollten Stoß gegen die Tischplatte (110) zu verhindern.

Ein U-Schenkel (170) ist aus einem Metall hergestellt, und die Federn (180, 181) sind als Spiralfedern ausgeführt.

Im Bereich des Steges (153) ist ein jedes Schenkelstück (171, 172) mit einer entlang dem Schenkelstück verschiebbar gelagerten Scheibe (193, 194) versehen, wobei eine Feder (181, 182) zwischen einem jeweiligen Teller (191, 192) und einer jeweiligen Scheibe (193, 194) abgestützt ist.

Das oben erläuterte Ausführungsbeispiel der Erfindung dient lediglich dem Zweck eines besseren Verständnisses der durch die Ansprüche definierten erfindungsgemäßen Lehre, die als solche durch das Ausführungsbeispiel nicht eingeschränkt ist.

## Patentansprüche

1. In eine Tischplatte (110) integrierte neigungsverstellbare Ablage-Vorrichtung (100) mit einem mit einer Ablageoberfläche (120) versehenen Ablagepaneel (130), das über ein Schwenkscharnier (131) mit der Tischplatte (110) verbunden ist, wobei an der Unterfläche (132) des Ablagepaneels (130) zumindest indirekt eine oder mehr verschwenkbare Zahnstangen (140) angeordnet sind, die durch jeweils eine in einer bezüglich der Tischplatte (110) feststehend angeordneten Arretierplatte (150) ausgebildeten Aussparung (151) geführt sind, und deren Zähne (141) in lösbaren Eingriff mit einer Kante der Aussparung (151) bringbar sind, wobei in der Nachbarschaft einer Aussparung (151) der Arretierplatte (150) eine Sicherungseinrichtung vorgesehen ist, um einen vor Stoßeinwirkungen auf die Tischplatte (110) geschützten gesicherten Sitz eines der Zähne (141) einer Zahnstange (140) an der Kante der Aussparung (151) sicherzustellen, **dadurch gekennzeichnet, dass** die Sicherungseinrichtung von einem U-Schenkel (170) gebildet ist, dessen Schenkelstücke (171, 172) in der Arretierplatte (150) gelagert sind und dessen Basis (173) eine Barriere gegenüber einer Zahnstange (140) bildet, um ein ungewolltes Abgleiten eines mit der Kante der Aussparung (151) im Eingriff befindlichen Zahns (141) bei einem ungewollten Stoß gegen die Tischplatte (110) zu verhindern.

2. Vorrichtung nach Anspruch 1, **dadurch gekennzeichnet, dass** in der Arretierplatte (150) zusätzlich zur Aussparung (151) eine Bohrung (152) ausgebildet ist, wobei zwischen der Aussparung (151) und der Bohrung (152) ein fester Steg (153) vorgesehen ist, wobei die Schenkelstücke (171, 172) des U-Schenkels (170) in jeweiligen von der Aussparung (151) in Richtung der Bohrung (152) verlaufenden Durchbohrungen (154, 155) des Steges (153) verschiebbar gelagert sind, und wobei jeweils zwischen einem im Bereich eines Endes (174, 175) eines Schenkelstückes (171, 172) fest angeordneten Teller (190, 191) und dem Steg eine Stützfeder vorgesehen ist, um die Basis (173) des U-Schenkels (170) in Richtung der Zahnstange vorzuspannen, um ein ungewolltes Abgleiten eines mit der Kante der Aussparung (151) im Eingriff befindlichen Zahns (141) bei einem ungewollten Stoß gegen die Tischplatte (110) zu verhindern.

3. Vorrichtung nach Anspruch 2, **dadurch gekennzeichnet, dass** ein U-Schenkel (170) aus einem Metall hergestellt ist.

4. Vorrichtung nach einem der vorhergehenden Ansprüche, **dadurch gekennzeichnet, dass** die Federn (180, 181) als Spiralfedern ausgebildet sind.

5. Vorrichtung nach einem der vorhergehenden Ansprüche, **dadurch gekennzeichnet, dass** ein Schenkelstück im Bereich des Steges mit einer entlang dem Schenkelstück verschiebbar gelagerten Scheibe (193, 194) versehen ist, wobei eine Feder (181, 182) zwischen einem jeweiligen Teller (191, 192) und einer jeweiligen Scheibe (193, 194) abgestützt ist.

6. Vorrichtung nach einem der vorhergehenden Ansprüche, **dadurch gekennzeichnet, dass** die Arretierplatte (150) im Bereich der Unterfläche (111) der Tischplatte (110) angeordnet ist.

7. Vorrichtung nach einem der vorhergehenden Ansprüche, **dadurch gekennzeichnet, dass** die Arretierplatte (150) im Wesentlichen parallel zur Tischplatte (110) angeordnet ist.

8. Vorrichtung nach einem der vorhergehenden Ansprüche, **dadurch gekennzeichnet, dass** die eine oder mehr Zahnstangen (140) jeweils an einer Unterfläche (161) einer Kippplatte (160) befestigt sind, die jeweils im Bereich der Unterfläche (132) des Ablagepaneels (130) über ein Kippscharnier (162) schwenkbar mit dem Ablagepaneel (130)verbunden sind.

9. Vorrichtung nach Anspruch 8, **dadurch gekennzeichnet, dass** eine Kippplatte (160) in eine entsprechend dimensionierte Aussparung (133) in dem Ablagepaneel (134) so einbringbar ist, dass die Unterfläche (161) der Kippplatte (160) mit der Unterfläche (132) des Ablagepaneels (130) im Wesentlichen fluchtend ausgerichtet ist.

10. Vorrichtung nach einem der vorhergehenden Ansprüche, **dadurch gekennzeichnet, dass** eine Kippplatte (160) im Bereich einer dem Schwenkscharnier(162) gegenüberstehenden Kante ausgebildeten Aussparung (134) des Ablagepaneels (130) angeordnet ist und durch die Aussparung (134) von Hand ergreifbar ist.

11. Vorrichtung nach einem der vorhergehenden Ansprüche, **dadurch gekennzeichnet, dass** eine Aussparung (151) der Arretierplatte (150) als rechteckiges Langloch ausgebildet ist.

12. Vorrichtung nach einem der vorhergehenden Ansprüche, **dadurch gekennzeichnet, dass** die Neigung des Ablagepaneels (130) bezüglich der Tischplatte (110) in einer Mehrzahl von durch den Abstand der Zähne (141) der Zahnstange (140) vorgegebenen Rasterstufen von einem Winkel 0° bis zu einem kleiner als 90° bemessenen Maximalwinkel einstellbar ist.

13. Vorrichtung nach Anspruch 12, **dadurch gekennzeichnet, dass** die Ablageoberfläche (120) im Neigungswinkel 0° fluchtend mit der Oberfläche der Tischplatte (110) angeordnet ist.

14. Vorrichtung nach einem der vorhergehenden Ansprüche, **dadurch gekennzeichnet, dass** das Ablagepaneel (130) im Wesentlichen rechteckig ausgebildet ist und in einem Neigungswinkel von 0° bündig in eine entsprechende Aussparung der Tischplatte (110) einfügbar ist.

15. Vorrichtung nach einem der vorhergehenden Ansprüche, **dadurch gekennzeichnet, dass** das Schwenkscharnier (131) im Bereich der Oberfläche der Tischplatte (110) angeordnet ist.

16. Vorrichtung nach einem der vorhergehenden Ansprüche, **dadurch gekennzeichnet, dass** im unteren Bereich einer Zahnstange eine Arretierungseinrichtung vorgesehen ist, mittels derer ein Herausziehen der Zahnstange aus der Aussparung der Arretierplatte verhindert ist.

## Claims

1. Tilt-adjustable tabletop device (100) integrated in a desktop (110), comprising a tabletop panel (130) which is provided with a tabletop surface (120) and which is connected to the desktop (110) via a pivot hinge (131), wherein one or more pivotable toothed racks (140) are arranged at least indirectly on the underside (132) of the tabletop panel (130) and are guided through a respective cutout (151) formed in a locking plate (150) arranged fixedly with respect to the desktop (110), the teeth (141) of said toothed racks being able to be brought into detachable engagement with an edge of the cutout (151), wherein a securing device is provided in the vicinity of a cutout (151) in the locking plate (150) in order to ensure that one of the teeth (141) of a toothed rack (140) is securely seated on the edge of the cutout (151) so as to be protected from impact effects on the desktop (110), **characterized in that** the securing device is formed by a U-leg (170) whose leg pieces (171, 172) are mounted in the locking plate (150) and whose base (173) forms a barrier with respect to a toothed rack (140) in order to prevent unwanted sliding off of a tooth (141) in engagement with the edge of the cutout (151) in the event of an unwanted impact against the desktop (110).

2. Device according to Claim 1, **characterized in that**, in addition to the cutout (151), a bore (152) is formed in the locking plate (150), wherein a fixed web (153) is provided between the cutout (151) and the bore (152), wherein the leg pieces (171, 172) of the U-leg (170) are displaceably mounted in respective through-holes (154, 155) in the web (153) that extend from the cutout (151) in the direction of the bore (152), and wherein a supporting spring is provided in each case between a ring (190, 191), which is arranged fixedly in the region of an end (174, 175) of a leg piece (171, 172), and the web in order to prestress the base (173) of the U-leg (170) in the direction of the toothed rack, in order to prevent unwanted sliding off of a tooth (141) in engagement with the edge of the cutout (151) in the event of an unwanted impact against the desktop (110).

3. Device according to Claim 2, **characterized in that** a U-leg (170) is produced from a metal.

4. Device according to one of the preceding claims, **characterized in that** the springs (180, 181) are designed as helical springs.

5. Device according to one of the preceding claims, **characterized in that** a leg piece is provided, in the region of the web, with a disc (193, 194) which is mounted so as to be displaceable along the leg piece, wherein a spring (181, 182) is supported between a respective ring (191, 192) and a respective disc (193, 194).

6. Device according to one of the preceding claims, **characterized in that** the locking plate (150) is arranged in the region of the underside (111) of the desktop (110).

7. Device according to one of the preceding claims, **characterized in that** the locking plate (150) is arranged substantially parallel to the desktop (110).

8. Device according to one of the preceding claims, **characterized in that** the one or more toothed racks (140) are each fastened to an underside (161) of a tilting plate (160) which are each connected to the tabletop panel (130), in the region of the underside (132) of the table top panel (130), so as to be pivotable via a tilting hinge (162).

9. Device according to Claim 8, **characterized in that** a tilting plate (160) can be introduced into a correspondingly dimensioned cutout (133) in the tabletop panel (134) in such a way that the underside (161) of the tilting plate (160) is oriented substantially in alignment with the underside (132) of the tabletop panel (130).

10. Device according to one of the preceding claims, **characterized in that** a tilting plate (160) is arranged in the region of a cutout (134) in the tabletop panel (130) that is formed edge opposite the pivot hinge (162) and can be seized by hand through the cutout (134).

11. Device according to one of the preceding claims, **characterized in that** a cutout (151) in the locking plate (150) takes the form of a rectangular slot.

12. Device according to one of the preceding claims, **characterized in that** the tilt of the tabletop panel (130) with respect to the desktop (110) can be set in a plurality of step adjustments, which are predetermined by the spacing of the teeth (141) of the toothed rack (140), from an angle of 0º up to a maximum angle which is dimensioned to be less than 90º.

13. Device according to Claim 12, **characterized in that** the tabletop surface (120) at the tilt angle of 0º is arranged in alignment with the surface of the desktop (110).

14. Device according to one of the preceding claims, **characterized in that** the tabletop panel (130) is designed to be substantially rectangular and, at a tilt angle of 0º, can be inserted flush into a corresponding cutout in the desktop (110).

15. Device according to one of the preceding claims, **characterized in that** the pivot hinge (131) is arranged in the region of the surface of the desktop (110).

16. Device according to one of the preceding claims, **characterized in that** a locking device is provided in the lower region of a toothed rack and prevents the toothed rack from being pulled out of the cutout in the locking plate.

## Revendications

1. Dispositif de dépose (100) à inclinaison réglable intégré dans un plateau de table (110) et ayant un panneau de dépose (130) pourvu d'une surface de dépose (120) reliée au plateau de table (110) par l'intermédiaire d'une charnière de pivotement (131), cependant que, à la surface inférieure (132) du panneau de dépose (130), au moins indirectement, une ou plusieurs crémaillères (140) pouvant pivoter sont agencées, sont guidées à travers respectivement un évidement (151) réalisé dans un plateau de blocage (150) agencé à demeure par rapport au plateau de table (110), leurs dents (141) pouvant être mises en prise de manière amovible avec une arête de l'évidement (151), **caractérisé en ce que**, à proximité d'un évidement (151) du plateau de blocage (150), un équipement de sécurisation est prévu afin d'assurer un positionnement, sur l'arête de l'évidement (151), d'une des dents (141) d'une crémaillère (140) sécurisé protégé vis-à-vis d'effets de chocs sur le plateau de table (110), **caractérisé en ce que** l'équipement de sécurisation est constitué par une branche en U (170) dont les parties de branche (171, 172) sont montées sur le plateau de blocage (150) et dont la base (173) constitue une barrière vis-à-vis d'une crémaillère (140) afin d'empêcher un glissement involontaire, lors d'un choc involontaire d'une dent (141) en prise avec l'arête de l'évidement (151) contre le plateau de table (110).

2. Dispositif selon la revendication 1, **caractérisé en ce que**, dans le plateau de blocage (150), en plus de l'évidement (151), un alésage (152) est réalisé, cependant que, entre l'évidement (151) et l'alésage (152), un épaulement (153) à demeure est prévu, cependant que les parties de branche (171, 172) de la branche en U (170) sont montées de manière déplaçable dans des perçages (154, 155) respectifs de l'épaulement (153) s'étendant depuis l'évidement (151) en direction de l'alésage (152), et cependant que, respectivement entre un disque (190, 191) agencé à demeure dans la zone d'une extrémité (174, 175) d'une parties de branche (171, 172) et l'épaulement, un ressort de soutien est prévu afin de précontraindre en direction de la crémaillère la base (173) de la branche en U (170) afin d'empêcher un glissement involontaire, lors d'un choc involontaire d'une dent (141) en prise avec l'arête de l'évidement (151) contre le plateau de table (110).

3. Dispositif selon la revendication 2, **caractérisé en ce qu'**une branche en U (170) est fabriquée en un métal.

4. Dispositif selon une des revendications précédentes, **caractérisé en ce que** les ressorts (180, 181) sont réalisés sous forme de ressorts hélicoïdaux.

5. Dispositif selon une des revendications précédentes, **caractérisé en ce qu'**une partie de branche est, dans la zone de l'épaulement, pourvue d'une plaquette (193, 194) montée de manière déplaçable le long de la partie de branche, cependant qu'un ressort (181, 182) est soutenu entre un disque (191, 192) respectif et une plaquette respective (193, 194).

6. Dispositif selon une des revendications précédentes, **caractérisé en ce que** le plateau de blocage (150) est agencé dan la zone de la surface inférieure (111) du plateau de table (110).

7. Dispositif selon une des revendications précédentes, **caractérisé en ce que** le plateau de blocage (150) est agencé essentiellement parallèlement au plateau de table (110).

8. Dispositif selon une des revendications précédentes, **caractérisé en ce que** la une ou plusieurs crémaillères (140) sont respectivement fixées à une surface inférieure (161) d'un plateau basculant (160) et sont, dans la zone de la surface inférieure (132) du panneau de dépose (130), par l'intermédiaire d'une charnière basculante (162), respectivement reliées au panneau de dépose (130) de manière à pouvoir pivoter.

9. Dispositif selon la revendication 8, **caractérisé en ce qu'**un plateau basculant (160) peut être introduit de telle façon dans un évidement (133) dimensionné de manière adéquate dans le panneau de dépose (134) que la surface inférieure (161) d'un plateau basculant (160) est essentiellement alignée avec la surface inférieure (132) du panneau de dépose (130).

10. Dispositif selon une des revendications précédentes, **caractérisé en ce qu'**un plateau basculant (160) est agencé dans la zone d'un évidement (134), réalisé dans l'arête faisant face à la charnière basculante (162), du panneau de dépose (130), et qu'il peut être saisi à la main à travers l'évidement (134).

11. Dispositif selon une des revendications précédentes, **caractérisé en ce qu'**un évidement (151) du plateau de blocage (150) est réalisé sous forme de trou oblong.

12. Dispositif selon une des revendications précédentes, **caractérisé en ce que** l'inclinaison du panneau de dépose (130) par rapport au plateau de table (110) est, par une pluralité de crans d'échelon prédéterminés par l'espacement des dents (141) de la crémaillère (140), réglable sur un angle de 0° à un angle maximum inférieur à 90°.

13. Dispositif selon la revendication 12, **caractérisé en ce que** la surface de dépose (120) est, quand l'angle d'inclinaison est de 0°, agencée de manière alignée avec la surface du plateau de table (110).

14. Dispositif selon une des revendications précédentes, **caractérisé en ce que** le panneau de dépose (130) est réalisé sous forme essentiellement rectangulaire et peut, quand l'angle d'inclinaison est de 0°, être insérée à fleur dans un évidement correspondant du plateau de table (110).

15. Dispositif selon une des revendications précédentes, **caractérisé en ce que** la charnière de pivotement (131) est agencée dans la zone de la surface du plateau de table (110).

16. Dispositif selon une des revendications précédentes, **caractérisé en ce que**, dans la partie inférieure d'une crémaillère, un équipement de blocage est prévu, au moyen duquel il est empêché que la crémaillère soit retirée de l'évidement du plateau de blocage.
